# EUROPÄISCHE PATENTSCHRIFT

(11) **EP 1 070 151 B1**
(45) Veröffentlichungstag und Bekanntmachung des Hinweises auf die Patenterteilung: **02.05.2003**
(21) Anmeldenummer: 99917748.8
(22) Anmeldetag: 17.02.1999
(51) Int. Cl.: C22C 1/08, B32B 15/00, B32B 5/18

(54) **POSITIONIERARM FÜR POSITIONIER- UND BESTÜCKSYSTEME UND VERFAHREN ZUR HERSTELLUNG VON POSITIONIERARMEN**
POSITIONING ARM FOR POSITIONING AND ASSEMBLING SYSTEMS AND METHOD FOR PRODUCING POSITIONING ARMS
BRAS DE POSITIONNEMENT POUR SYSTEMES DE POSITIONNEMENT ET D'EQUIPEMENT ET PROCEDE DE PRODUCTION DE BRAS DE POSITIONNEMENT

(30) Priorität: 17.03.1998 DE 19811612
(43) Veröffentlichungstag der Anmeldung: 24.01.2001
(73) Patentinhaber: SIEMENS AKTIENGESELLSCHAFT, 80333 München (DE)
(72) Erfinder: MEHDIANPOUR, Mohammad, D-81829 München (DE); DREXEL, Peter, D-82194 Gröbenzell (DE); SCHOLL, Bernd-Friedrich, D-70771 Echterdingen (DE); MACHT, Helmut, D-92245 Kümmersbruck (DE)
(86) Internationale Anmeldenummer: DE9900438
(87) Internationale Veröffentlichungsnummer: WO99047717

(56) Entgegenhaltungen:
- WO-A-97/38808
- DE-A- 4 040 354
- GB-A- 2 274 118
- US-A- 5 350 609
- PATENT ABSTRACTS OF JAPAN vol. 013, no. 067 (M-798), 15. Februar 1989 & JP 63 268551 A (SUZUKI MOTOR CO LTD), 7. November 1988
- PATENT ABSTRACTS OF JAPAN vol. 013, no. 028 (M-788), 23. Januar 1989 & JP 63 242461 A (SUZUKI MOTOR CO LTD), 7. Oktober 1988
- PATENT ABSTRACTS OF JAPAN vol. 095, no. 007, 31. August 1995 & JP 07 088996 A (TOYO EXTERIOR CO LTD), 4. April 1995
- PATENT ABSTRACTS OF JAPAN vol. 095, no. 009, 31. Oktober 1995 & JP 07 144264 A (HITACHI CABLE LTD), 6. Juni 1995

## Beschreibung

Bei Positionier- und Bestücksystemen, wie z.B. SMD (surface mounted device)- Bestückautomaten muß die Positioniereinheit in X- und Y-Richtung verfahren werden. Für die X-, Y- Positionierachsen wird hierbei eine raumsparende Portalbauweise bevorzugt, bei welcher ein Positionierarm selbst beispielsweise in X-Richtung verfahrbar ist, während eine im horizontalen Bereich des Positionierarms angeordnete Schlitteneinheit das Verfahren der daran befestigten Positioniereinheit in Y-Richtung ermöglicht. Um für derartige Positionierarme, die auch als Portal ausgebildet sein können, hohe Beschleunigungen mit geringen Antriebs- bzw. Bremsleistungen zu erreichen, ist die bewegte Masse möglichst gering zu halten. Andererseits ergibt sich jedoch die Notwendigkeit, die Positionierarme, biege- und verwindungssteif zu gestalten.

Biege- und verwindungssteife Positionierarme für Positionierund Bestücksysteme werden meist als Schweißkonstruktionen, als Edelstahl-Feinguß-Konstruktion oder als Verbund aus Edelstahl-Feinguß- und Schweißteilen hergestellt. Des weiteren werden Aluminium-Strangpreßprofile, Aluminium-Gußteile und Keramikwerkstoffe sowie Faserverbundstoffe wie glasfaseroder kohlefaserverstärkte Laminate eingesetzt.

Bei der Herstellung der biege- und verwindungssteifen Positionierarme durch Feingießen werden zunächst entsprechende Modelle bereitgestellt, wobei diese sogenannten "verlorenen" Modelle meist aus Wachsen, thermoplastischen Werkstoffen, Harnstoff oder deren Gemischen bestehen.

Aus CH 686 251 ist ein Verfahren zur Herstellung von leichten, biege- und verwindungssteifen Portalen, insbesondere von Portalen in Bestückautomaten, bekannt, bei dem aus einem schmelzbaren, auslösbaren und/oder ausbrennbaren Werkstoff ein Modell hergestellt wird, das anschließend durch Beschichten mit einem Keramikschlicker und anschließendes Trocknen mit einer keramischen Schale versehen wird. Nach Entfernung des Modells, beispielsweise durch Ausschmelzen, wird das Portal durch Brennen fertiggestellt. Nachteilig beim Einsatz von keramischen Werkstoffen sind zum einen der Mangel an geeigneten, preiswerten Verbindungstechniken von keramischen Werkstücken untereinander sowie mit Werkstücken auf einer anderen beispielsweise metallischen Materialbasis und zum anderen die hohe Sprödigkeit von keramischen Material, die unter Belastung leicht zum Zerbrechen eines Portals führen kann.

Leichte, biegefeste Materialien auf der Basis von Metallschäumen sind ebenfalls bekannt. Aus DE 42 06 303 ist ein Verfahren zur Herstellung von Metallschaumkörpern bekannt, bei dem ein Metallpulver mit einem Treibmittelpulver gemischt wird, das Pulvergemisch in einem Rezipienten auf eine erhöhte Temperatur gebracht und durch eine Matrize hindurch stranggepreßt wird. Nachfolgend wird das Strangpreßteil durch Erwärmen unter Zersetzung des Treibmittelpulvers aufgeschäumt und als fertiger Schaumkörper abgekühlt.

Aus DE 195 01 508 ist ein Bauteil für das Fahrwerk eines Kraftfahrzeuges und ein Verfahren zur Herstellung eines solchen Bauteils bekannt, wobei das Bauteil aus Aluminiumdruckguß besteht und ein Hohlraumprofil aufweist, in dessen Hohlraum sich ein Kern aus Aluminiumschaum befindet.

Durch die schaumartige Struktur der Werkstücke ist es allerdings schwierig, lösbare Verbindungen zwischen diesen Werkstücken und anderen Werkstücken zu realisieren. In den Metallschaum eingearbeitete Halbzeuge halten im allgemeinen eine starke Zug- oder Verwindungsspannung nicht aus, da aufgrund der Struktur des Metallschaums die Kontaktfläche zum Halbzeug reduziert ist.

Der Erfindung liegt die Aufgabe zugrunde, einen Positionierarm sowie ein flexibles Verfahren zur Herstellung von Positionierarmen anzugeben, wobei diese Positionierarme einerseits eine möglichst hohe Biege- und Verwindungssteifigkeit und andererseits ein möglichst geringes Gewicht aufweisen sollen. Das Verfahren soll dabei insbesondere für die Herstellung leichter, biege- und verwindungssteifer Positionierarme für Positionier- und Bestücksysteme geeignet sein.

Die Aufgabe wird durch einen Positionierarm und Bestücksystem und deren Herstellung gemäß den Merkmalen der Ansprüche 1 bis 30 gelöst.

Wie das Feingießen bietet auch das erfindungsgemäße Verfahren die Möglichkeit zu optimalem Gestalten, wobei insbesondere die konstruktiven Erfordernisse für eine hohe Biege- und Verwindungssteifigkeit berücksichtigt werden können.

So ist ein Positionierarm aus dem Verbundmaterial: Metalloder Keramikschaum/ metallisches oder keramisches Material nicht hohl, wie Gußteile aus Stahl, Aluminium oder Keramik, sondern als Vollmaterial zu betrachten und besitzt daher eine hohe Verwindungssteifigkeit und federt bei Beschleunigungen nicht nach.

Dabei sind sowohl Kerne aus Metall- oder Keramikschaum, die mit nicht geschäumtem Werkstoff umgeben sind als auch Kerne aus nicht geschäumten Werkstoff als Kern, die mit einer Mantelschicht aus Metall- oder Keramikschaum umgeben sind, realisierbar, was zu einer großen Flexibilität in der Gestaltung der Positionierarme führt.

So sehen die Ausgestaltungen nach Anspruch 3 und nach Ansprüche 9, 16 und 24 vor, statt einem Kern mehrere Kerne gemeinsam mit der Mantelschicht zu umgeben, was eine flexiblere Gestaltung des Positionierarms unter Beibehaltung einer Standardform für Kerne erlaubt. Außerdem entstehen zwischen den Kernen Trennwände aus Vollmaterial, wodurch die Steifigkeit des Positionierarms erhöht wird. Bei herkömmlich Sandgußverfahren sind solche Trennwände nicht realisierbar, da der Sand nach dem Guß wieder entfernt werden muß.

Die vorteilhafte Ausgestaltung des Positionierarms nach Ansprüche 4 und 17 und des Herstellungsverfahrens nach Ansprüche 13 und 28 erlaubt eine weitere Flexibilität in der Gestaltung des Positionierarms durch die Verwendung von Mehrschichtstrukturen, wobei sich Metall- oder Keramikschäume und nicht geschäumte Werkstoffe abwechseln.

Halbzeuge sind nach Ansprüche 5 und 18 bzw. Ansprüche 12 und 27 zumindest teilweise im nicht geschäumten Werkstoff angeordnet. Dadurch ergibt sich eine feste Verbindung vom Halbzeug im Positionierarm und damit sind einfache Verbindungen des Positionierarms mit weiteren Werkstücken realisierbar. So lassen sich beispielsweise Gewinde umgießen, die dann für Schraubverbindungen eingesetzt werden oder auch rohrförmige Halbzeuge als einfache Realisierung von Kabeldurchführungen, die beim Einsatz in Bestückautomaten für die Strom- und Datenversorgung von am Positionierarm angebrachten Bestückköpfen dienen.

Der Einsatz von Aluminium oder Aluminiumlegierungen als Metallschaum und/oder nicht geschäumten Werkstoff nach einem der Ansprüche 29 oder 30 führt durch das geringe spezifische Gewicht von Aluminium zu besonders leichten Positionierarmen. Das Elastizitätsmodul von Aluminium-Schaumwerkstoffen ist mit ca. 5 GPa zwar geringer als für Aluminium (69 GPa), Keramik (ca. 300 GPa) oder Stahl (ca. 210 GPa), aufgrund seiner geringen Dichte (300-1000 kg/m³) im Vergleich zu den anderen Materialien (Aluminium: 2700 kg/m³, Keramik: ca. 4000 kg/m³, Stahl ca. 8000 kg/m³) ergibt sich eine hohe spezifische Biegesteifigkeit, die durch Kombination mit anderen Materialien noch verbessert wird.

Aufgrund seiner hohen Steifigkeit eignet sich in vorteilhafter auch ein keramischer Werkstoff als nicht geschäumter Werkstoff nach Anspruch 6, 21 oder 11 und 26.

Ausführungsbeispiele der Erfindung sind in der Zeichnung dargestellt und werden im folgenden näher beschrieben.

Es zeigen
Fig.1a einen Kern aus einem Metall- oder Keramikschaum mit einer Mantelschicht aus einem nicht geschäumten Werkstoff,
Fig.1b und 1c einen Kern aus einem Metall- oder Keramikschaum, der mit einer Mantelschicht aus einem nicht geschäumten Werkstoff umgeben ist, im Längs- und im Querschnitt
Fig. 2a einen Teil eines Positionierarms, welches durch Umgießen mehrerer Kerne entstanden ist,
   mit dem dazugehörigen Längs- und Querschnitt in Fig. 2b und 2c,
Fig 3 eine geschichtete Struktur aus Metall- oder Keramikschaum und nicht geschäumten Werkstoffen,
Fig. 4 einen Teil eines Positionierarms mit einer Schichtstruktur um einen Kern
Fig. 5a den Querschnitt eines Halbzeuges in einem Teil eines Positionierarms auf Metall- oder Keramikschaumbasis,
Fig. 5b und 5c im Querschnitt zwei Möglichkeiten ein Halbzeug in einem Positionierarm auf der Basis eines umgossenen Metall- oder Keramikschaums anzuordnen,
Fig. 6 einen Teil eines Positionierarms mit umgossenen rohrförmigen Halbzeugen,
Fig. 7 eine Draufsicht auf einen Positionierarm mit einem Bestückkopf im Einsatz in einem Bestückautomaten und
Fig. 8 einen Schnitt entlang der Linie II-II der Fig. 7.

In Fig.1 ist dargestellt, wie ein Teil eines Positionierarms eines Positionier- und Bestücksystems 1 aus einem Kern 2 aus Metall- oder Keramikschaum, der mit einer Mantelschicht 3 aus einem metallischen oder keramischen Material umgossen ist, aufgebaut ist. Zum Umgießen wird dabei ein Niederdruckgußverfahren verwendet. In einer bevorzugten Ausführungsform wird ein Kern 2 aus Aluminiumschaum mit Aluminium oder einer Aluminium-Legierung umgossen. Aufgrund der geringeren Dichte des Aluminiumschaums wird eine Gewichtsreduzierung gegenüber massiven aus Aluminium bestehenden Positionierarmen erzielt. Gegenüber bekannten Verfahren zur Gewichtsreduzierung durch Umgießen von auslösbaren Kernen verbleiben im erfindungsgemäßen Verfahren die Kerne im Positionierarm, was die Herstellung vereinfacht. Als Keramikschaum eignen sich beispielsweise durch das Vakuumsaugverfahren bearbeitete Aluminiumsilikatoder Aluminiumoxidfasern bzw. Erdalkalisilikatfasern.

Wie in Fig.2 dargestellt ist, läßt sich das Verfahren variieren, indem beispielsweise mehrere Kerne 2 aus Aluminium-Schaumwerkstoff gemeinsam mit einem metallischen oder keramischen Werkstoff 3 umgossen werden. Dadurch entstehen zwischen den Kernen 2 Trennwände 3a aus dem metallischen oder keramischen Werkstoff 3, die eine höhere Steifigkeit des Positionierarms sicherstellen. Bei herkömmlichen Gußverfahren mit Sandkernen sind solche Trennwände nicht herstellbar, da die Sandkerne nach dem Guß wieder durch Löcher entfernt werden müssen.

Durch mehrmaliges Anwenden der Verfahren Umgießen und Umgeben mit Metall- oder Keramikschaum werden geschichtete Strukturen möglich, wie in Fig. 3 exemplarisch dargestellt ist. Hier ist ein Kern 2 aus Metall- oder Keramikschaum mit einem metallischen oder keramischen Material 3 umgossen worden, welches anschließend von einer weiteren Schicht 4, beispielsweise aus einem weiteren Metall- oder Keramikschaum umgeben ist, der besonders gut Aufprallenergie absorbiert.

In Fig. 4 ist dargestellt, wie ein Kern 3 aus einem nicht geschäumten Material, wie beispielsweise ein Halbzeug oder ein Metall-Gußteil oder Metall-Strangpreßteil von einer Mantelschicht 3 aus Metall- oder Keramikschaum umgeben ist, welcher wiederum mit einer weiteren Schicht 4 aus einem metallischen oder keramischen Werkstoff umgossen ist. Als Halbzeuge eignen sich beispielsweise Gewindeeinsätze oder Körper mit Montageflächen, die zur Verbindung der Positionierarme mit anderen Bauteilen dienen.

In den Fig. 5a, 5b und 5c sind drei Möglichkeiten gezeigt, Halbzeuge in Positionierarmen anzuordnen. In Fig. 5a ist gezeigt wie ein Halbzeug 5 von Metall- oder Keramikschaum 6 umgeben ist. Diese Ausführungsform hat den Nachteil, daß aufgrund der geringen Oberflächenhaftung zwischen Metall- oder Keramikschaum 6 und Halbzeug 5 die Verbindung häufig nicht ausreichend belastbar ist. Höhere Belastungen werden erzielt durch die Ausführungsform nach Fig. 5b, in der das Halbzeug 5 sowohl vom Kern 2 aus Metall- oder Keramikschaum als auch von der Mantelschicht 3 aus metallischem oder keramischem Material umgeben ist. Auch die Ausführungsform nach Fig. 5c, wobei das Halbzeug 5 in bekannter Weise von der Mantelschicht 3 vom metallischen oder keramischen Werkstoff umgeben ist und keinen Kontakt mit dem Kern 2 aus Metall- oder Keramikschaum aufweist, ist geeignet, hohe Belastungen auszuhalten.

Das Umgeben von rohrförmigen Halbzeugen 7, wie es in Fig. 6 dargestellt ist, ermöglicht die Aufnahme von Kabeln, die in den rohrförmigen Halbzeugen von einem Ende des Positionierarms zum anderen geführt werden können, ohne die Gefahr eines Verwirrens von Kabeln beim Bewegen des Positionierarms.

In Fig. 7 ist der Positionierarm 1 aus Kernen 2 und Mantelschicht 3 dargestellt, wie er in einem Bestückautomaten zum Einsatz kommt. Der Positionierarm 1 ist dabei in X-Richtung an einer Schiene 10 verfahrbar. Im horizontalen Bereich des Positionierarms 1 ist ein Schlitten 11 angebracht, der in Y-Richtung verfahren wird. Mit dem Schlitten 11 ist ein Bestückkopf 12 verbunden, der mehrere Saugpipetten 13 entlang seines Umfangs aufnimmt. Die Saugpipetten 13 dienen zum Transport von Bauelementen 14 von nicht dargestellten Zuführeinheiten zu der gewünschten Position der Bauelemente 14 auf einer Leiterplatte 15, wie es in Fig. 8 dargestellt ist. Der Bestückkopf 13 ist dabei drehbar gelagert, so daß insgesamt beispielsweise mit zwölf Saugpipetten 13 zunächst zwölf Bauelemente 13 aus den Zuführeinheiten entnommen werden, bevor diese zwölf Bauelemente 13 nacheinander auf die Leiterplatte 15 gesetzt werden.

Im Querschnitt in Fig. 8 ist die Verbindung zwischen dem Schlitten 11 und dem Positionierarm 1 zu erkennen, die durch ein gemäß dem erfindungsgemäßen Verfahren eingebrachtes Halbzeug 5 gewährleistet ist.

Die Erfindung umfaßt alle weiteren denkbaren Kombinationen von Metallschäumen mit metallischen und/oder keramischen Werkstoffen, die hier nicht im einzelnen dargestellt sind, aber für den Fachmann naheliegend sind. So lassen sich geschichtete Strukturen beispielsweise auch durch Umgeben von metallischen oder keramischen Kernen mit Metall- oder Keramikschaum und anschließendes weiteres Umgießen mit metallischen und/oder keramischen Werkstoffen realisieren.

Die geschilderten Verfahren eignen sich besonders zur Realisierung von Positionierarmen in Bestückautomaten, die besonders starken Beschleunigungskräften ausgesetzt sind. Auch für hoch beschleunigte Bauteile an Maschinen, deren Ausschwingverhalten starken Einfluß auf Positionierdauer und Positioniergenauigkeit haben, ist das Verfahren geeignet.

Der Einsatz von Aluminium oder Aluminiumlegierungen als Metall- oder Keramikschaum und/oder nicht geschäumten Werkstoff führt, wie bereits erwähnt, durch das geringe spezifische Gewicht von Aluminium zu besonders leichten Positionierarmen.

## Patentansprüche

1. Positionierarm (1) für Positionier- und Bestücksysteme auf der Basis von keramischen Werkstoffen,
**dadurch gekennzeichnet,**
**daß** der Positionierarm (1) mindestens einen Kern (2) und eine den Kern (2) umschließende Mantelschicht (3) umfaßt, wobei der Kern (2) aus einem Keramikschaum und die Mantelschicht (3) aus einem nicht geschäumten Werkstoff besteht.

2. Positionierarm (1) für Positionier- und Bestücksysteme auf der Basis von keramischen Werkstoffen,
**dadurch gekennzeichnet,**
**daß** der Positionierarm (1) mindestens einen Kern (2) und eine den Kern (2) umschließende Mantelschicht (3) umfaßt, wobei der Kern (2) aus einem nicht geschäumten Werkstoff und die Mantelschicht (3) aus einem Keramikschaum besteht.

3. Positionierarm (1) für Positionier- und Bestücksysteme nach einem der Ansprüche 1 oder 2,
**dadurch gekennzeichnet,**
**daß** mehrere Kerne (2) gemeinsam von der Mantelschicht (3) umschlossen sind.

4. Positionierarm (1) für Positionier- und Bestücksysteme nach einem der Ansprüche 1, 2 oder 3,
**dadurch gekennzeichnet,**
**daß** um die Mantelschicht (3) im Wechsel weitere Schichten (4) aus Keramikschaum und nicht geschäumten Werkstoffen angeordnet sind.

5. Positionierarm (1) für Positionier- und Bestücksysteme nach einem der Ansprüche 1 bis 4,
**dadurch gekennzeichnet,**
**daß** Halbzeuge (5) zumindest teilweise im nicht geschäumten Werkstoff angeordnet sind.

6. Positionierarm (1) für Positionier- und Bestücksysteme nach einem der Ansprüche 1 bis 5,
**dadurch gekennzeichnet,**
**daß** der nicht geschäumte Werkstoff aus einem keramischen Werkstoff besteht.

7. Verfahren zur Herstellung eines Positionierarms (1) für Positionier- und Bestücksysteme auf der Basis von keramischen Werkstoffen,
**dadurch gekennzeichnet,**
**daß** mindestens ein Kern (2) aus einem Keramikschaum gefertigt wird,
und **daß** der mindestens eine Kern (2) von einer Mantelschicht (3) aus nicht geschäumten Werkstoff umgeben wird.

8. Verfahren zur Herstellung eines Positionierarms (1) für Positionier- und Bestücksysteme auf der Basis von keramischen Werkstoffen,
**dadurch gekennzeichnet,**
**daß** mindestens ein Kern (2) aus einem nicht geschäumten Werkstoff gefertigt wird,
und **daß** der mindestens eine Kern (2) von einer Mantelschicht (3) aus einem Keramikschaum umgeben wird.

9. Verfahren zur Herstellung eines Positionierarms (1) für Positionier- und Bestücksysteme nach einem der Ansprüche 7 oder 8,
**dadurch gekennzeichnet,**
**daß** mehrere Kerne (2) gefertigt werden,
und **daß** die Kerne (2) gemeinsam von der Mantelschicht (3) umgeben werden.

10. Verfahren zur Herstellung eines Positionierarms (1) für Positionier- und Bestücksysteme nach einem der Ansprüche 7 bis 9,
**dadurch gekennzeichnet,**
**daß** ein metallischer Werkstoff als nicht geschäumter Werkstoff verwendet wird
und **daß** die Kerne (2) mittels eines Druckgußverfahrens von dem metallischen Werkstoff umgeben werden.

11. Verfahren zur Herstellung eines Positionierarms (1) für Positionier- und Bestücksysteme nach einem der Ansprüche 7 bis 10,
**dadurch gekennzeichnet,**
**daß** ein keramischer Werkstoff als nicht geschäumter Werkstoff verwendet wird,
und **daß** der keramische Werkstoff anschließend gebrannt wird.

12. Verfahren zur Herstellung eines Positionierarms (1) für Positionier- und Bestücksysteme nach Anspruch 10,
**dadurch gekennzeichnet,**
**daß** Halbzeuge (5) gemeinsam mit den Kernen (2) mit dem metallischen Werkstoff umgossen werden.

13. Verfahren zur Herstellung eines Positionierarms (1) für Positionier- und Bestücksysteme nach einem der Ansprüche 7 bis 12,
**dadurch gekennzeichnet,**
**daß** die Mantelschicht (3) mit weiteren Schichten (4) aus Metall- oder Keramikschaum und nicht geschäumten Werkstoffen im Wechsel umgeben wird.

14. Bestücksystem mit einem Positionierarm (1) auf der Basis von metallischen oder keramischen Werkstoffen,
**dadurch gekennzeichnet,**
**daß** der Positionierarm (1) mindestens einen Kern (2) und eine den Kern (2) umschließende Mantelschicht (3) umfaßt, wobei der Kern (2) aus einem Metall- oder Keramikschaum und die Mantelschicht (3) aus einem nicht geschäumten Werkstoff besteht.

15. Bestücksystem mit einem Positionierarm (1) auf der Basis von metallischen oder keramischen Werkstoffen,
**dadurch gekennzeichnet,**
**daß** der Positionierarm (1) mindestens einen Kern (2) und eine den Kern (2) umschließende Mantelschicht (3) umfaßt, wobei der Kern (2) aus einem nicht geschäumten Werkstoff und die Mantelschicht (3) aus einem Metall- oder Keramikschaum besteht.

16. Bstücksysstem nach einem der Ansprüche 14 oder 15,
**dadurch gekennzeichnet,**
**daß** mehrere Kerne (2) gemeinsam von der Mantelschicht (3) umschlossen sind.

17. Bestücksystem nach einem der Ansprüche 14, 15 oder 16,
**dadurch gekennzeichnet,**
**daß** um die Mantelschicht (3) im Wechsel weitere Schichten (4) aus Metall- oder Keramikschaum und nicht geschäumten Werkstoffen angeordnet sind.

18. Bestücksystem nach einem der Ansprüche 14 bis 17,
**dadurch gekennzeichnet,**
**daß** Halbzeuge (5) zumindest teilweise im nicht geschäumten Werkstoff angeordnet sind.

19. Bestücksystem nach einem der Ansprüche 14 bis 18,
**dadurch gekennzeichnet,**
**daß** der Metallschaum aus Aluminiumschaum oder dem Schaum einer Aluminiumlegierung besteht.

20. Bestücksystem nach einem der Ansprüche 14 bis 19,
**dadurch gekennzeichnet,**
**daß** der nicht geschäumte Werkstoff aus Aluminium oder einer Aluminiumlegierung besteht.

21. Bestücksystem nach einem der Ansprüche 14 bis 20,
**dadurch gekennzeichnet,**
**daß** der nicht geschäumte Werkstoff aus einem keramischen Werkstoff besteht.

22. Verfahren zur Herstellung eines Bestücksystems mit einem Positionierarm (1) auf der Basis von metallischen oder keramischen Werkstoffen,
**dadurch gekennzeichnet,**
**daß** mindestens ein Kern (2) aus einem Metall- oder Keramikschaum gefertigt wird,
und **daß** der mindestens eine Kern (2) des Positionierarms von einer Mantelschicht (3) aus nicht geschäumten Werkstoff umgeben wird.

23. Verfahren zur Herstellung eines Bestücksystems mit einem Positionierarm (1) auf der Basis von metallischen oder keramischen Werkstoffen,
**dadurch gekennzeichnet,**
**daß** mindestens ein Kern (2) des Positionierarms aus einem nicht geschäumten Werkstoff gefertigt wird,
und **daß** der mindestens eine Kern (2) von einer Mantelschicht (3) aus einem Metall- oder Keramikschaum umgeben wird.

24. Verfahren zur Herstellung eines Bestücksystems nach einem der Ansprüche 22 oder 23,
**dadurch gekennzeichnet,**
**daß** mehrere kerne (2) gefertigt werden,
und **daß** die Kerne (2) gemeinsam von der Mantelschicht (3) umgeben werden.

25. Verfahren zur Herstellung eines Bestücksystems nach einem der Ansprüche 22 oder 24,
**dadurch gekennzeichnet,**
**daß** ein metallischer Werkstoff als nicht geschäumter Werkstoff verwendet wird
und **daß** die Kerne (2) mittels eines Druckgußverfahrens von dem metallischen Werkstoff umgeben werden.

26. Verfahren zur Herstellung eines Bestücksystems nach einem der Ansprüche 22 bis 25,
**dadurch gekennzeichnet,**
**daß** ein keramischer Werkstoff als nicht geschäumter Werkstoff verwendet wird,
und **daß** der keramische Werkstoff anschließend gebrannt wird.

27. Verfahren zur Herstellung eines Bestücksystems nach Anspruch 24,
**dadurch gekennzeichnet,**
**daß** Halbzeuge (5) gemeinsam mit den Kernen (2) mit dem metallischen Werkstoff umgossen werden.

28. Verfahren zur Herstellung eines Bestücksystems nach einem der Ansprüche 22 bis 27,
**dadurch gekennzeichnet,**
**daß** die Mantelschicht (3) mit weiteren Schichten (4) aus Metall- oder Keramikschaum und nicht geschäumten Werkstoffen im Wechsel umgeben wird.

29. Verfahren zur Herstellung eines Bestücksystems nach einem der Ansprüche 22 bis 28,
**dadurch gekennzeichnet,**
**daß** Aluminiumschaum oder ein Schaum auf der Basis einer Aluminiumlegierung als Metallschaum verwendet wird.

30. Verfahren zur Herstellung eines Bestücksystems nach einem der Ansprüche 22 bis 25 oder 27 bis 29,
**dadurch gekennzeichnet,**
**daß** Aluminium oder eine Aluminiumlegierung als nicht geschäumter Werkstoff verwendet wird.

## Claims

1. Positioning arm (1) for positioning and assembling systems based on ceramic materials, **characterized in that** the positioning arm (1) comprises at least one core (2) and an outer layer (3) enclosing the core (2), the core (2) consisting of a ceramic foam and the outer layer (3) consisting of a non-expanded material.

2. Positioning arm (1) for positioning and assembling systems based on ceramic materials, **characterized in that** the positioning arm (1) comprises at least one core (2) and an outer layer (3) enclosing the core (2), the core (2) consisting of a non-expanded material and the outer layer (3) consisting of a ceramic foam.

3. Positioning arm (1) for positioning and assembling systems according to one of Claims 1 or 2, **characterized in that** a plurality of cores (2) are jointly enclosed by the outer layer (3).

4. Positioning arm for positioning and assembling systems according to one of Claims 1, 2 or 3, **characterized in that** further layers (4) of ceramic foam and non-expanded materials are arranged in alternation around the outer layer (3).

5. Positioning arm (1) for positioning and assembling systems according to one of Claims 1 to 4, **characterized in that** semifinished products (5) are at least partly arranged in the non-expanded material.

6. Positioning arm (1) for positioning and assembling systems according to one of Claims 1 to 5, **characterized in that** the non-expanded material consists of a ceramic material.

7. Method for producing a positioning arm (1) for positioning and assembling systems based on ceramic materials, **characterized in that** at least one core (2) is produced from a ceramic foam, and **in that** the at least one core (2) is surrounded by an outer layer (3) of non-expanded material.

8. Method for producing a positioning arm (1) for positioning and assembling systems based on ceramic materials, **characterized in that** at least one core (2) is produced from a non-expanded material, and **in that** the least one core (2) is surrounded by an outer layer (3) of a ceramic foam.

9. Method for producing a positioning arm (1) for positioning and assembling systems according to one of Claims 7 or 8, **characterized in that** a plurality of cores (2) are produced, and **in that** the cores (2) are jointly surrounded by the outer layer (3).

10. Method for producing a positioning arm (1) for positioning and assembling systems according to one of Claims 7 to 9, **characterized in that** a metallic material is used as the non-expanded material and **in that** the cores (2) are surrounded by the metallic material by means of a diecasting method.

11. Method for producing a positioning arm (1) for positioning and assembling systems according to one of Claims 7 to 10, **characterized in that** a ceramic material is used as the non-expanded material, and **in that** the ceramic material is subsequently fired.

12. Method for producing a positioning arm (1) for positioning and assembling systems according to Claim 10, **characterized in that** semifinished products (5) have the metallic material cast around them together with the cores (2).

13. Method for producing a positioning arm (1) for positioning and assembling systems according to one of Claims 7 to 12, **characterized in that** the outer layer (3) is surrounded by further layers (4) of metal or ceramic foam and non-expanded materials in alternation.

14. Assembling system with a positioning arm (1) based on metallic or ceramic materials, **characterized in that** the positioning arm (1) comprises at least one core (2) and an outer layer (3) enclosing the core (2), the core (2) consisting of a metal or ceramic foam and the outer layer (3) consisting of a non-expanded material.

15. Assembling system with a positioning arm (1) based on metallic or ceramic materials, **characterized in that** the positioning arm (1) comprises at least one core (2) and an outer layer (3) enclosing the core (2), the core (2) consisting of a non-expanded material and the outer layer (3) consisting of a metal or ceramic foam.

16. Assembling system according to one of Claims 14 or 15, **characterized in that** a plurality of cores (2) are jointly enclosed by the outer layer (3).

17. Assembling system according to one of Claims 14, 15 or 16, **characterized in that** further layers (4) of metal or ceramic foam and non-expanded materials are arranged in alternation around the outer layer (3).

18. Assembling system according to one of Claims 14 to 17, **characterized in that** semifinished products (5) are at least partly arranged in the non-expanded material.

19. Assembling system according to one of Claims 14 to 18, **characterized in that** the metal foam consists of aluminium foam or the foam of an aluminium alloy.

20. Assembling system according to one of Claims 14 to 19, **characterized in that** the non-expanded material consists of aluminium or an aluminium alloy.

21. Assembling system according to one of Claims 14 to 20, **characterized in that** the non-expanded material consists of a ceramic material.

22. Method for producing an assembling system with a positioning arm (1) based on metallic or ceramic materials, **characterized in that** at least one core (2) is produced from a metal or ceramic foam, and **in that** the at least one core (2) of the positioning arm is surrounded by an outer layer (3) of non-expanded material.

23. Method for producing an assembling system with a positioning arm (1) based on metallic or ceramic materials, **characterized in that** at least one core (2) of the positioning arm is produced from a non-expanded material, and **in that** the at least one core (2) is surrounded by an outer layer (3) of a metal or ceramic foam.

24. Method for producing an assembling system according to one of Claims 22 or 23, **characterized in that** a plurality of cores (2) are produced, and **in that** the cores (2) are jointly surrounded by the outer layer (3).

25. Method for producing an assembling system according to one of Claims 22 or 24, **characterized in that** a metallic material is used as the non-expanded material and **in that** the cores (2) are surrounded by the metallic material by means of a diecasting method.

26. Method for producing an assembling system according to one of Claims 22 to 25, **characterized in that** a ceramic material is used as the non-expanded material, and **in that** the ceramic material is subsequently fired.

27. Method for producing an assembling system according to Claim 24, **characterized in that** semifinished products (5) have the metallic material cast around them together with the cores (2).

28. Method for producing an assembling system according to one of Claims 22 to 27, **characterized in that** the outer layer (3) is surrounded by further layers (4) of metal or ceramic foam and non-expanded materials in alternation.

29. Method for producing an assembling system according to one of Claims 22 to 28, **characterized in that** aluminium foam or a foam based on an aluminium alloy is used as the metal foam.

30. Method for producing an assembling system according to one of Claims 22 to 25 or 27 to 29, **characterized in that** aluminium or an aluminium alloy is used as the non-expanded material.

## Revendications

1. Bras de positionnement (1) pour systèmes de positionnement et d'équipement, sur la base de matériaux céramiques,
**caractérisé en ce que**
le bras de positionnement (1) comprend au moins un noyau (2) et une couche enveloppante (3) entourant le noyau (2), le noyau (2) étant constitué d'une mousse céramique et la couche enveloppante (3) étant constituée d'un matériau non expansé.

2. Bras de positionnement (1) pour systèmes de positionnement et d'équipement, sur la base de matériaux céramiques,
**caractérisé en ce que**
le bras de positionnement (1) comprend au moins un noyau (2) et une couche enveloppante (3) entourant le noyau (2) , le noyau (2) étant constitué d'un matériau non expansé et la couche enveloppante (3) étant constituée d'une mousse céramique.

3. Bras de positionnement (1) pour systèmes de positionnement et d'équipement selon l'une quelconque des revendications 1 ou 2,
**caractérisé en ce que**
plusieurs noyaux (2) sont entourés en commun par la couche enveloppante (3).

4. Bras de positionnement (1) pour systèmes de positionnement et d'équipement selon l'une des revendications 1, 2 ou 3,
**caractérisé en ce que**
d'autres couches (4) en mousse céramique et en matériaux non expansés sont disposées en alternance autour de la couche enveloppante (3).

5. Bras de positionnement (1) pour systèmes de positionnement et d'équipement selon l'une quelconque des revendications 1 à 4,
**caractérisé en ce que**
des produits semi-finis (5) sont disposés au moins en partie dans le matériau non expansé.

6. Bras de positionnement (1) pour systèmes de positionnement et d'équipement selon l'une quelconque des revendications 1 à 5,
**caractérisé en ce que**
le matériau non expansé est constitué d'un matériau céramique.

7. Procédé de fabrication d'un bras de positionnement (1) pour des systèmes de positionnement et d'équipement, sur la base de matériaux céramiques,
**caractérisé en ce que**
au moins un noyau (2) est fabriqué à partir d'une mousse céramique,
et **en ce que** le au moins un noyau (2) est entouré par une couche enveloppante (3) en matériau non expansé.

8. Procédé de fabrication d'un bras de positionnement (1) pour des systèmes de positionnement et d'équipement, sur la base de matériaux céramiques,
**caractérisé en ce que**
au moins un noyau (2) est fabriqué à partir d'un matériau non expansé,
et **en ce que** le au moins un noyau (2) est entouré par une couche enveloppante (3) en mousse céramique.

9. Procédé de fabrication d'un bras de positionnement (1) pour des systèmes de positionnement et d'équipement selon l'une quelconque des revendications 7 ou 8,
**caractérisé en ce que**
plusieurs noyaux (2) sont fabriqués,
et **en ce que** les noyaux (2) sont entourés en commun par la couche enveloppante (3).

10. Procédé de fabrication d'un bras de positionnement (1) pour des systèmes de positionnement et d'équipement selon l'une quelconque des revendications 7 à 9,
**caractérisé en ce que**
un matériau métallique est utilisé comme matériau non expansé,
et **en ce que** les noyaux (2) sont entourés par le matériau métallique au moyen d'un procédé de coulée sous pression.

11. Procédé de fabrication d'un bras de positionnement (1) pour des systèmes de positionnement et d'équipement selon l'une quelconque des revendications 7 à 10,
**caractérisé en ce que**
un matériau métallique est utilisé comme matériau non expansé,
et **en ce que** le matériau céramique est cuit ultérieurement.

12. Procédé de fabrication d'un bras de positionnement (1) pour des systèmes de positionnement et d'équipement selon la revendication 10,
**caractérisé en ce que**
des produits semi-finis (5) sont entourés par le matériau métallique, en commun avec les noyaux (2).

13. Procédé de fabrication d'un bras de positionnement (1) pour des systèmes de positionnement et d'équipement selon l'une quelconque des revendications 7 à 12,
**caractérisé en ce que**
la couche enveloppante (3) est entourée en alternance par d'autres couches (4) en mousse métallique ou céramique et en matériaux non expansés.

14. Système d'équipement avec un bras de positionnement (1), sur la base de matériaux métalliques ou céramiques,
**caractérisé en ce que**
le bras de positionnement (1) comprend au moins un noyau (2) et une couche enveloppante (3) entourant le noyau (2), le noyau (2) étant constitué d'une mousse métallique ou céramique et la couche enveloppante (3) étant constituée d'un matériau non expansé.

15. Système d'équipement avec un bras de positionnement (1), sur la base de matériaux métalliques ou céramiques,
**caractérisé en ce que**
le bras de positionnement (1) comprend au moins un noyau (2) et une couche enveloppante (3) entourant le noyau (2), le noyau (2) étant constitué d'un matériau non expansé et la couche enveloppante (3) étant constituée d'une mousse métallique ou céramique.

16. Système d'équipement selon l'une quelconque des revendications 14 ou 15,
**caractérisé en ce que**
plusieurs noyaux (2) sont entourés en commun par la couche enveloppante (3).

17. Système d'équipement selon l'une quelconque des revendications 14, 15 ou 16,
**caractérisé en ce que**
d'autres couches (4) en mousse métallique ou céramique et en matériaux non expansés sont disposées en alternance autour de la couche enveloppante (3).

18. Système d'équipement selon l'une quelconque des revendications 14 à 17,
**caractérisé en ce que**
des produits semi-finis (5) sont disposés au moins en partie dans le matériau non expansé.

19. Système d'équipement selon l'une quelconque des revendications 14 à 18,
**caractérisé en ce que**
la mousse métallique est constituée de mousse d'aluminium ou de mousse d'un alliage d'aluminium.

20. Système d'équipement selon l'une quelconque des revendications 14 à 19,
**caractérisé en ce que**
le matériau non expansé est constitué d'aluminium ou d'un alliage d'aluminium.

21. Système d'équipement selon l'une quelconque des revendications 14 à 20,
**caractérisé en ce que**
le matériau non expansé est constitué d'un matériau céramique.

22. Procédé de fabrication d'un système d'équipement avec un bras de positionnement (1), sur la base de matériaux métalliques ou céramiques,
**caractérisé en ce que**
au moins un noyau (2) est fabriqué en mousse métallique ou céramique,
et **en ce que** le au moins un noyau (2) du bras de positionnement est entouré par une couche enveloppante (3) en matériau non expansé.

23. Procédé de fabrication d'un système d'équipement avec un bras de positionnement (1), sur la base de matériaux métalliques ou céramiques,
**caractérisé en ce que**
au moins un noyau (2) du bras de positionnement est fabriqué dans un matériau non expansé,
et **en ce que** le au moins un noyau (2) est entouré par une couche enveloppante (3) en mousse métallique ou céramique.

24. Procédé de fabrication d'un système d'équipement selon l'une quelconque des revendications 22 ou 23,
**caractérisé en ce que**
plusieurs noyaux (2) sont fabriqués,
et **en ce que** les noyaux (2) sont entourés en commun par la couche enveloppante (3).

25. Procédé de fabrication d'un système d'équipement selon l'une quelconque des revendications 22 ou 24,
**caractérisé en ce que**
un matériau métallique est utilisé comme matériau non expansé,
et **en ce que** les noyaux (2) sont entourés par le matériau métallique au moyen d'un procédé de coulée sous pression.

26. Procédé de fabrication d'un système d'équipement selon l'une quelconque des revendications 22 à 25,
**caractérisé en ce que**
un matériau métallique est utilisé comme matériau non expansé,
et **en ce que** le matériau céramique est cuit ultérieurement.

27. Procédé de fabrication d'un système d'équipement selon la revendication 24,
**caractérisé en ce que**
des produits semi-finis (5) sont coulés avec le matériau métallique, en commun avec les noyaux (2).

28. Procédé de fabrication d'un système d'équipement selon l'une quelconque des revendications 22 à 27,
**caractérisé en ce que**
la couche enveloppante (3) est entourée en alternance par d'autres couches (4) en mousse métallique ou céramique et en matériaux non expansés.

29. Procédé de fabrication d'un système d'équipement selon l'une quelconque des revendications 22 à 28,
**caractérisé en ce que**
de la mousse d'aluminium ou une mousse sur la base d'un alliage d'aluminium est utilisée comme mousse métallique.

30. Procédé de fabrication d'un système d'équipement selon l'une quelconque des revendications 22 à 25 ou 27 à 29,
**caractérisé en ce que**
de l'aluminium ou un alliage d'aluminium est utilisé comme matériau non expansé.
